# EUROPÄISCHE PATENTSCHRIFT

(11) **EP 3 622 150 B1**
(45) Veröffentlichungstag und Bekanntmachung des Hinweises auf die Patenterteilung: **27.03.2024**
(21) Anmeldenummer: 18729542.3
(22) Anmeldetag: 04.05.2018
(51) Int. Cl.: E05D 15/26, E05D 15/58, E05D 15/06

(54) **FÜHRUNGSSYSTEM ZUR FÜHRUNG EINER MÖBELTÜRE**
GUIDE SYSTEM FOR GUIDING A FURNITURE DOOR
SYSTÈME DE GUIDAGE DESTINÉ À GUIDER UNE PORTE DE MEUBLE

(30) Priorität: 11.05.2017 AT 503942017
(43) Veröffentlichungstag der Anmeldung: 18.03.2020
(73) Patentinhaber: Julius Blum GmbH, 6973 Höchst (AT)
(72) Erfinder: BLUM, Lukas, 6900 Bregenz (AT); GASSER, Ingo, 6973 Höchst (AT); RUPP, Matthias, 6914 Hohenweiler (AT)
(74) Vertreter: Torggler & Hofmann Patentanwälte - Innsbruck
(86) Internationale Anmeldenummer: PCT/AT2018/000040
(87) Internationale Veröffentlichungsnummer: WO 2018/204952

(56) Entgegenhaltungen:
- EP-A1- 2 584 131
- EP-A2- 1 013 865
- DE-U- 7 528 036
- GB-A- 830 248
- US-A- 1 380 668
- US-A1- 2014 150 208

## Beschreibung

Die vorliegende Erfindung betrifft ein Führungssystem zur Führung einer Möbeltüre, insbesondere einer Falttür oder Falt-Schiebe-Tür, relativ zu einem feststehenden Möbelteil mit den Merkmalen des Oberbegriffs des Anspruchs 1 und ein Möbel mit wenigstens einem solchen Führungssystem.

Bereits bekannt sind Führungssysteme zur Führung einer Möbeltüre relativ zu einem feststehenden Möbelteil, wobei diese Führungssysteme in Abhängigkeit von den jeweiligen Maßen des Möbels und der zu führenden Möbeltüren eine dementsprechend lange Führungsschiene aufweisen.

Dadurch wird allerdings der Transport erschwert, da viele verschiedene Führungsschienen für unterschiedliche Möbel und Möbeltüren transportiert werden müssen. Zusätzlich wird auch die Montage erschwert, da die die Montagearbeiten durchführende Person gegebenenfalls sehr lange Führungsschienen am Möbel montieren muss. Außerdem sind derartige Führungssysteme sehr unflexibel, da jeweils Führungsschienen bereitgestellt werden müssen, die den jeweiligen Maßen der Möbel und der Möbeltüren entsprechen.

Ausgehend hiervon könnte die Führungsschiene des Führungssystems auch gestückelt werden. Werden die gestückelten Führungsschienenteile wieder zusammengebaut, dann werden beim Laufen des Laufwagens entlang der zusammengebauten Führungsschiene hörbare Geräusche verursacht, wobei zusätzlich ein unruhiges Laufen des Laufwagens resultiert.

Die EP1013865A2 offenbart eine gestückelte Führungsschiene.

Aufgabe der Erfindung ist es wenigstens einen der vorbeschriebenen Nachteile zu vermeiden und ein gegenüber dem Stand der Technik verbessertes Führungssystem und ein verbessertes Möbel anzugeben.

Diese Aufgaben werden durch die Merkmale der unabhängigen Ansprüche 1 und 12 gelöst.

Vorteilhafte Ausführungsformen der Erfindung sind in den abhängigen Ansprüchen definiert.

Eine wesentliche Idee im Hinblick auf das erfindungsgemäße Führungssystem ist also, dass die wenigstens eine erste Führungsschiene in Längsrichtung aus zumindest einem ersten und einem zweiten Schienenstück zusammengesetzt ist, wobei die beiden Schienenstücke über wenigstens ein Verbindungsstück lösbar verbindbar sind, an welchem ein Abschnitt der wenigstens einen Lauffläche für den wenigstens einen Wälzkörper des wenigstens einen Laufwagens ausgebildet ist. Dadurch wird ein ruhigeres Laufen des Laufwagens entlang der wenigstens einen Lauffläche sichergestellt.

Damit die Verbindung zwischen den einzelnen Schienenstücken verbessert wird und hörbare Geräusche weitgehend vermieden werden ist vorgesehen, dass die Schienenstücke der wenigstens einen ersten Führungsschiene mit dem wenigstens einen Verbindungsstück jeweils über wenigstens eine Positioniervorrichtung relativ zueinander positionierbar sind, wobei die wenigstens eine Positioniervorrichtung wenigstens einen Keil und wenigstens eine korrespondierende Gegenform aufweist.

Durch die wenigstens eine Positioniervorrichtung ist es möglich, dass der Übergang zwischen den Schienenstücken im Wesentlichen stufenlos erfolgt und nur Toleranzen des Materials eine Rolle spielen. Durch die Verbindung selber ergeben sich keine zusätzlichen Niveauunterschiede zwischen den Schienenstücken.

Wie eingangs erwähnt wird auch Schutz begehrt für ein Möbel mit wenigstens einer Möbeltüre, insbesondere einer Falttür oder Falt-Schiebe-Tür, wenigstens einem feststehenden Möbelteil und wenigstens einem Führungssystem zur Führung der wenigstens einen Möbeltüre relativ zu dem wenigstens einen feststehenden Möbelteil.

Weitere Vorteile und Einzelheiten der Erfindung ergeben sich anhand der Figuren und der dazugehörigen Figurenbeschreibung. Dabei zeigen:
- Figur 1a-1c: perspektivische Ansichten eines Möbels mit zwei Möbeltüren, die in unterschiedlichen Positionen dargestellt sind,
- Figur 2: ein Führungssystem und eine Falt-Schiebe-Tür in einer perspektivischen Ansicht,
- Figur 3a-3b: den Laufwagen in einer perspektivischen Ansicht, einer Draufsicht und eine Detaildarstellung der Draufsicht,
- Figur 4: ein erstes Ausführungsbeispiel der gestückelten ersten Führungsschiene in einer perspektivischen Ansicht,
- Figur 5: die gestückelte erste Führungsschiene in einer perspektivischen Ansicht,
- Figur 6: ein Schienenstück der ersten Führungsschiene in einer perspektivischen Ansicht und eine Detaildarstellung hiervon,
- Figur 7: ein Schienenstück der ersten Führungsschiene und das Adapterstück in einer perspektivischen Ansicht und eine Detaildarstellung hiervon,
- Figur 8: das Schienenstück der ersten Führungsschiene in einer perspektivischen geschnittenen Ansicht und eine Detaildarstellung hiervon,
- Figur 9: zwei Adapterstücke und das Verbindungsstück in einer perspektivischen Ansicht,
- Figur 10a-10b: zwei Adapterstücke und das mit den Adapterstücken teilweise verbundene Verbindungsstück in einer perspektivischen Ansicht und eine Schnittdarstellung hiervon,
- Figur 11a-11b: zwei Adapterstücke und das mit den Adapterstücken verbundene Verbindungsstück in einer perspektivischen Ansicht und eine Schnittdarstellung hiervon,
- Figur 12a-12b: einen Schnitt der Figur 11a in einer perspektivischen Ansicht und einer Draufsicht,
- Figur 13: eine weitere Schnittdarstellung der Figur 11a mit den Schienenstücken, und
- Figur 14a-14b: ein weiteres Ausführungsbeispiel einer gestückelten ersten Führungsschiene in perspektivischen Ansichten.

Figuren 1a, 1b und 1c zeigen ein Möbel 16, mit einem feststehenden Möbelteil 3, zwei Möbelwänden 27 und zwei Möbeltüren 2. Diese Möbeltüren 2 sind als Falt-Schiebe-Türen ausgebildet und weisen je ein erstes Türblatt 2a und ein zweites Türblatt 2b auf, wobei die beiden Türblätter 2a, 2b über die Falttürscharniere 17 faltbar sind. Das Möbel 16 weist weiterhin einen Aufnahmebereich 18 und zwei seitlich angeordnete Aufnahmeschächte 21 bzw. "Pockets" auf. Es ist also vorgesehen, dass das Möbel 16 einen Aufnahmebereich 18 zur Aufnahme von Bestandteilen einer Küche 19 (beispielsweise elektrische Geräte wie Herd, Backofen, usw.), einer Kleideraufbewahrungsvorrichtung 20 (beispielsweise Schubladen, Kleiderbügel, Kästchen, usw.) oder dergleichen aufweist.

In den beiden Aufnahmeschächten 21, welche seitlich im oder am Möbel 16 angeordnet sein können, ist je eine Möbeltüre 2 versenkbar. Die Aufnahmeschächte 21 können also entweder von außen am Möbel 16 angeordnet werden, oder aber die Aufnahmeschächte 21 werden im Möbel 16 ausgebildet, beispielsweise durch die Anordnung einer zusätzlichen Wand.

Die in Figur 1a gezeigte Darstellung entspricht dabei der Parkstellung der Möbeltüren 2 und jene in Figur 1c entspricht der Schließstellung der Möbeltüren 2. Das zweite Türblatt 2b ist jeweils mit einem Laufwagen 5 gekoppelt, wobei der Laufwagen 5 entlang einer ersten Führungsschiene 4 verschiebbar ist. In den Aufnahmeschächten 21 bzw. genauer gesagt an den Möbelwänden 27 sind weitere Führungsschienen 14 (nicht ersichtlich) zur Führung der Möbeltüren 2 angeordnet. Die beiden Aufnahmeschächte 21 weisen dabei eine lichte Breite von 10 bis 30 cm und/oder eine Höhe von 100 bis 250 cm und/oder eine Tiefe von 60 bis 100 cm auf. Die erste Führungsschiene 4 ist also im Wesentlichen quer zu den weiteren Führungsschienen 14 am Möbel 16 angeordnet.

Zudem ist ein Steg 22 vorgesehen, welcher entweder Teil der ersten Führungsschiene 4 oder als davon gesondertes Bauteil ausgeführt ist. Durch die erste Führungsschiene 4 und die weiteren Führungsschienen 14 wird also die Bewegung der Möbeltüren 2 zwischen der Parkstellung und der Schließstellung ermöglicht. Ausgehend von der Parkstellung der Möbeltüren 2, in welcher die Türblätter 2a, 2b im Wesentlichen parallel zueinander ausgerichtet sind, können die Möbeltüren 2 also in jene Stellung der Figur 1b bewegt werden, die anhand der links dargestellten Möbeltüre 2 ersichtlich ist. Hierbei werden die Möbeltüren 2 entlang der weiteren Führungsschienen 14 verschoben. In weiterer Folge werden die Möbeltüren 2 in die im Wesentlichen koplanare Stellung gemäß Figur 1c gebracht. Dazu wird jeweils das Türblatt 2b mit Hilfe des Laufwagens 5 entlang der ersten Führungsschiene 4 verschoben, bis die Schließstellung der Möbeltüren 2 erreicht ist, in welcher die beiden Türblätter 2a, 2b im Wesentlichen koplanar ausgerichtet sind. Zur Bewegung der Möbeltüren 2 ausgehend von ihrer Schließstellung in ihre Parkstellung wird derselbe Ablauf in umgekehrter Reihenfolge durchlaufen.

Figur 2 zeigt das Führungssystem 1, welches die erste Führungsschiene 4 und den Laufwagen 5 umfasst. Die erste Führungsschiene 4 besteht dabei aus den beiden Schienenstücken 4a, 4b, wobei diese beiden Schienenstücke 4a, 4b über das Verbindungsstück 8 miteinander verbunden sind. Des Weiteren ist eine Transfervorrichtung 23 vorgesehen, welche mit dem ersten Schienenstück 4a der ersten Führungsschiene 4 über das Verbindungsstück 8 verbunden ist. Diese Transfervorrichtung 23 weist an ihrer Unterseite eine Steuerkurve auf, sodass die Bewegungsenergie der Möbeltüre 2 beim Übergang von der ersten Führungsschiene 4 auf die weitere Führungsschiene 14 bzw. von der weiteren Führungsschiene 14 auf die erste Führungsschiene 4 genutzt werden kann. In der gezeigten Darstellung schließt sich an diese Transfervorrichtung 23 der Träger 15 an. Zudem ist an den weiteren Führungsschienen 14 je eine vertikale Trägerstruktur 34 bewegbar gelagert, wobei an dieser Trägerstruktur 34 Scharniere 28 zur Befestigung des ersten Türblattes 2a der Möbeltüre 2 angeordnet sind, sodass die Möbeltüre 2 in diesen Aufnahmeschächten 21 versenkbar sind. Wird die Möbeltüre 2 in jene Stellung bewegt, in der die Türblätter 2a, 2b im Wesentlichen parallel zueinander ausgerichtet sind, dann wird der Laufwagen 5 auf diesen Träger 15 verschoben. Der Träger 15 ist weiterhin an der vertikalen Trägerstruktur 34 angeordnet und somit kann die Möbeltüre 2 entlang der weiteren Führungsschiene 14 verschoben werden. Es sind also wenigstens eine weitere Führungsschiene 14 und wenigstens ein Träger 15 vorgesehen, wobei der wenigstens eine Träger 15 an der wenigstens einen weiteren Führungsschiene 14 verfahrbar gelagert ist, auf oder an dem wenigstens einen Träger 15 der wenigstens eine Laufwagen 5 anordenbar ist, und der wenigstens eine Träger 15 zumindest bereichsweise in der Verlängerung zur ersten Führungsschiene 4 anordenbar ist.

Figur 3a zeigt den Laufwagen 5 in einer perspektivischen Ansicht. Der Laufwagen 5 weist ein Trägerprofil 25 und die mit dem Trägerprofil 25 um die vertikale Achse V gelenkig verbundenen Beschlagteile 24 auf. Diese Beschlagteile 24 dienen zur Befestigung der Türblätter 2b. Darüber hinaus sind an dem Trägerprofil 25 die Wälzkörper 6a, 6b und die Steuerrolle 26 angeordnet. Dabei sind die Wälzkörper 6a und die Steuerrolle 26 um eine vertikale Achse drehbar gelagert und der Wälzkörper 6b ist um eine horizontale Achse drehbar gelagert (diese drehbare Lagerung bezieht sich auf die Montagelage des Laufwagens 5). Figur 3b zeigt den entlang der ersten Führungsschiene 4 bewegbar gelagerten Laufwagen 5 in einer Draufsicht und eine detaillierte Ansicht des Bereichs A. Dabei ist ersichtlich, dass das Trägerprofil 25 im Wesentlichen U-förmig ausgebildet ist, sodass das Trägerprofil 25 auf den Steg 22 aufgesetzt werden kann und auch entlang des Steges 22 verschiebbar ist. Die erste Führungsschiene 4 weist die beiden Laufflächen 7a, 7b auf, wobei sich die beiden oberen Wälzkörper 6a an der Lauffläche 7a abstützen und entlang dieser Lauffläche 7a verfahrbar sind.

Hingegen stützt sich der Wälzkörper 6b an der Lauffläche 7b ab und ist entlang dieser Lauffläche 7b verfahrbar. Somit dienen die Wälzkörper 6a zur Aufnahme horizontaler Kräfte und der Wälzkörper 6b dient zur Aufnahme vertikaler Kräfte (z.B. die Gewichtskraft der an dem Laufwagen 5 über die Beschlagteile 24 anordenbaren Möbeltüre 2).

Figur 4 zeigt ein erstes Ausführungsbeispiel der ersten Führungsschiene 4, welche in Längsrichtung L gestückelt ist. Diese erste Führungsschiene 4 weist das erste Schienenstück 4a und das zweite Schienenstück 4b auf. In dieser Darstellung sind die beiden Schienenstücke 4a, 4b bereits miteinander verbunden. Dabei kann vorgesehen sein, dass wenigstens eines der vorgesehenen Schienenstücke 4a, 4b der wenigstens einen ersten Führungsschiene 4 in seiner Länge anpassbar ist, wobei die Verbindbarkeit mit weiteren Schienenstücken 4a, 4b erhalten bleibt.

Figur 5 zeigt die aus den beiden Schienenstücken 4a, 4b bestehende erste Führungsschiene 4 in einer perspektivischen Ansicht und eine detaillierte Ansicht des Bereichs A. Hierbei sind die beiden Adapterstücke 9 ersichtlich, welche in die beiden Schienenstücke 4a, 4b eingesteckt sind. Die Schienenstücke 4a, 4b der wenigstens einen ersten Führungsschiene 4 sind hierbei als Hohlkammerprofil ausgebildet, wobei die vorgesehenen Adapterstücke 9 zumindest bereichsweise in Endabschnitten der Schienenstücke 4a, 4b aufnehmbar sind. Das Verbindungsstück 8 kann zwischen diese beiden Adapterstücke 9 hineingeschoben werden und anschließend werden die beiden Schrauben 32 in die jeweiligen Löcher des Verbindungsstücks 8 und der Adapterstücke 9 eingeschraubt, sodass das Verbindungsstück 8 mit den beiden Adapterstücken 9 verschraubt wird und gleichzeitig eine Verbindung zwischen den beiden Schienenstücken 4a, 4b entsteht. Es ist also vorgesehen, dass die Schienenstücke 4a, 4b der wenigstens einen ersten Führungsschiene 4 jeweils zumindest ein Adapterstück 9 aufweisen, über welches die Schienenstücke 4a, 4b mit dem wenigstens einen Verbindungsstück 8 lösbar verbindbar sind, vorzugsweise über eine Schraub- und/oder Klemmverbindung.

An dieser Stelle wird darauf hingewiesen, dass die Adapterstücke 9 auch einstückig mit dem jeweiligen Schienenstück 4a, 4b ausgebildet sein können. In diesem Zusammenhang wird außerdem noch angemerkt, dass das jeweils zumindest eine Adapterstück 9 im montierten Zustand (siehe Figur 4) von dem jeweiligen Schienenstück 4a, 4b und dem wenigstens einen Verbindungsstück 8 nach außen hin im Wesentlichen verdeckt ist. An dem Verbindungsstück 8 ist zudem der Abschnitt A1 der Lauffläche 7a für die Wälzkörper 6a des Laufwagens 5 und der Abschnitt A2 der Lauffläche 7b für den Wälzkörper 6b des Laufwagens 5 ausgebildet.

Figur 6 zeigt das zweite Schienenstück 4b und das im zweiten Schienenstück 4b aufgenommene Adapterstück 9 in einer perspektivischen Ansicht und eine Detaildarstellung des Bereichs A. Dabei sind die beiden Keile K1 des Adapterstücks 9 erkennbar.

Figur 7 zeigt das zweite Schienenstück 4b und das Adapterstück 9 in einer perspektivischen Ansicht und eine Detaildarstellung des Bereichs B. Diese Darstellung dient der Erklärung der Verbindung zwischen zweitem Schienenstück 4b und Adapterstück 9. Das Adapterstück 9 weist an den beiden Seiten, an denen die Keile K1 ausgebildet sind, jeweils zwei Löcher zur Aufnahme von Schrauben auf. Nachdem das Adapterstück 9 in das Schienenstück 4b eingesteckt wurde, können die Madenschrauben 29, welche ein Außengewinde aufweisen, und die selbstschneidenden Schrauben 30 in die jeweiligen Löcher eingeschraubt werden. Es ist also vorgesehen, dass das Adapterstück 9 lösbar mit dem jeweiligen Schienenstück 4a, 4b verbindbar ist, vorzugsweise über eine Schraub- und/oder Klemmverbindung. Alternativ wäre es auch möglich, die Adapterstücke 9 in die jeweiligen Schienenstücke 4a, 4b einzukleben. Werden die Madenschrauben 29 ausreichend tief eingeschraubt, dann treffen diese auf die Fläche 31, sodass beim weiteren Einschrauben der Madenschrauben 29 das Adapterstück 9 in Richtung der Laufflächen 7a, 7b bewegt wird. Ähnliches gilt für die selbstschneidenden Schrauben 30, da die selbstschneidenden Schrauben 30 beim Einschrauben in den länglichen Schlitz 35 des Schienenstücks 4b eingeschraubt werden und somit das Adapterstück 9 in Richtung der Laufflächen 7a, 7b drücken. Es kann also vorgesehen sein, dass das jeweils zumindest eine Adapterstück 9 bei der lösbaren Verbindung mit dem jeweiligen Schienenstück 4a, 4b in Richtung der wenigstens einen Lauffläche 7a, 7b für den wenigstens einen Wälzkörper 6a, 6b des wenigstens einen Laufwagens 5 bewegbar ist. Die Art der hierbei erwähnten Schrauben soll allerdings nicht einschränkend verstanden werden. Es sind auch andere Schraubenarten verwendbar.

Figur 8 zeigt das in das zweite Schienenstück 4b aufgenommene Adapterstück 9 in einer Schnittdarstellung durch die erste Schraubenebene und eine Detaildarstellung des Bereichs C. Durch die eingeschraubten Madenschrauben 29 und selbstschneidenden Schrauben 30 ist das Adapterstück 9 in Richtung der Laufflächen 7a, 7b bewegt worden, wobei auch der links dargestellte Keil K1 in die dem Keil K1 nachempfundene Form F des Schienenstücks 4b eingedrückt wurde. Durch den Keil K1, die dem Keil K1 nachempfundene Form F des Schienenstücks 4b, die Madenschrauben 29 und die selbstschneidenden Schrauben 30 wird also das Adapterstück 9 sowohl tiefenmäßig als auch höhenmäßig relativ zum Schienenstück 4b positioniert. Die Positionierung in Längsrichtung L des Schienenstücks 4b kann durch den überstehenden Steg 36 des Adapterstücks 9 erfolgen (siehe Figur 7).

Figur 9 zeigt zwei Adapterstücke 9 und das Verbindungsstück 8 in einer perspektivischen Ansicht. Das Verbindungsstück 8 weist wie das Schienenstück 4b eine dem Keil K1 entsprechende Gegenform G1 auf.

Figur 10a zeigt eine Weiterbildung der Figur 9, wobei das Verbindungsstück 8 teilweise zwischen die Adapterstücke 9 hineingeschoben wurde. Figur 10b zeigt eine Schnittdarstellung der Figur 10a. Dabei ist die Mittelebene M9 des Adapterstücks 9 ersichtlich. Es ist also vorgesehen, dass das jeweils zumindest eine Adapterstück 9 spiegelsymmetrisch zu der Mittelebene M9 ausgebildet ist. Der rechts dargestellte Keil K1 ist in dieser Darstellung für die Verbindung nicht notwendig, allerdings können die Adapterstücke 9 universell für beide Enden eines Schienenstücks 4a, 4b verwendet werden.

Figur 11a zeigt wiederum eine Weiterbildung der Figur 10a, wobei das Verbindungsstück 8 vollständig zwischen die beiden Adapterstücke 9 hineingeschoben wurde. Figur 11b zeigt eine Schnittdarstellung der Figur 11a. In dieser Darstellung können sodann die Schrauben 32 in die entsprechenden Löcher des Verbindungsstücks 8 und der Adapterstücke 9 eingeschraubt werden, sodass das Verbindungsstück 8 fest mit den Adapterstücken 9 verbunden ist. Dadurch wird der links dargestellte Keil K1 des Adapterstücks 9 in die Gegenform G1 des Verbindungsstücks 8 hineinbewegt, sodass das Verbindungsstück 8 höhen und tiefenmäßig adjustiert ist.

Figur 12a zeigt die Darstellung der Figur 11a, wobei der obere Teil der Figur 11a abgeschnitten ist. Dabei ist ersichtlich, dass die Adapterstücke 9 weitere Keile K2 aufweisen, die bei der Verbindung der Adapterstücke 9 mit dem Verbindungsstück 8 mit weiteren Gegenformen G2 des Verbindungsstücks 8 zusammenwirken. Zudem weist das Verbindungsstück 8 einen Mittelsteg 33 auf, sodass die Adapterstücke 8 bei der Verbindung über das Verbindungsstück 8 nicht aneinander anliegen.

Figur 12b zeigt Figur 12a in einer Draufsicht. Dabei ist die Mittelebene M8 des Verbindungsstücks 8 eingezeichnet. Es ist also vorgesehen, dass das wenigstens eine Verbindungsstück 8 spiegelsymmetrisch zu der Mittelebene M8 ausgebildet ist. Beim Einschrauben der Schrauben 32 in die jeweiligen Löcher des Verbindungsstücks 8 und der Adapterstücke 9 werden die Gegenformen G2 gegen die Keile K2 gedrückt, sodass die Adapterstücke 9 relativ zueinander bewegt werden. Es ist also vorgesehen, dass die Schienenstücke 4a, 4b der wenigstens einen ersten Führungsschiene 4 mit dem wenigstens einen Verbindungsstück 8 jeweils über wenigstens eine Positioniervorrichtung K1, K2, G1, G2 relativ zueinander positionierbar sind, wobei die wenigstens eine Positioniervorrichtung wenigstens einen Keil K1, K2 und wenigstens eine korrespondierende Gegenform G1, G2 aufweist.

Figur 13 zeigt eine Schnittdarstellung der Figur 12b durch die Ebene der Schrauben 32, wobei zusätzlich die Schienenstücke 4a, 4b dargestellt sind. Außerdem sind die Schrauben 32 in das Verbindungsstück 8 und die Adapterstücke 9 eingeschraubt, wobei diese Schrauben 32 ein Außengewinde aufweisen, welches mit einem Innengewinde der jeweiligen Löcher der Adapterstücke 9 zusammenwirkt. Die Madenschrauben 29, welche wie die Schrauben 32 in die in Darstellung unteren Löcher eingeschraubt werden, und die selbstschneidenden Schrauben 30, welche in die in Darstellung oberen Löcher eingeschraubt werden, sind nicht dargestellt. Die Positioniervorrichtung K1, K2, G1, G2 dient also einerseits zur Positionierung der Verbindungsstücke 8 relativ zu den Adapterstücken 9 bzw. zu den Schienenstücken 4a, 4b und andererseits zur Positionierung der Adapterstücke 9 relativ zu den Schienenstücken 4a, 4b. Nachdem die jeweilige Positionierung erfolgt ist, sind die Laufflächen 7a, 7b durch die Abschnitte A1, A2 des Verbindungsstücks 8 vervollständigt worden. Somit läuft der Laufwagen 5 nur über die Laufflächen 7a, 7b, die auf den Schienenstücken 4a, 4b ausgebildet sind, und über die Abschnitte A1, A2 der Laufflächen 7a, 7b des Verbindungsstücks 8. Mit anderen Worten treten die einzelnen Wälzkörper 6a, 6b beim Laufen des Laufwagens 5 entlang der ersten Führungsschiene 4 nicht unmittelbar mit den Adapterstücken 9 in Kontakt.

Figur 14a und 14b zeigen ein weiteres Ausführungsbeispiel der ersten Führungsschiene 4. Dabei ist die weitere Führungsschiene 14 ersichtlich, welche im Wesentlichen quer zur ersten Führungsschiene 4 angeordnet ist. Auf dieser weiteren Führungsschiene 14 ist die vertikale Trägerstruktur 34 und der daran angeordnete Träger 15 verfahrbar gelagert. Zudem ist ein Scharnier 28 an der Trägerstruktur 34 angeordnet, welches zur Befestigung des ersten Türblattes 2a dient. An den beiden Enden 10, 11 der ersten Führungsschiene 4 sind dabei die beiden Abschlussstücke 12, 13 angeordnet, wobei das Abschlussstück 13 zusätzlich die Funktion der Transfervorrichtung 23 gemäß Figur 2 aufweist. Dieses Abschlussstück 13 ist dabei über das weitere Verbindungsstück 8a mit dem ersten Schienenstück 4a der ersten Führungsschiene 4 verbunden.

Es kann also vorgesehen sein, dass die wenigstens eine erste Führungsschiene 4 an einem oder an beiden Enden 10, 11 ein Abschlussstück 12, 13 aufweist. Weiterhin kann vorgesehen sein, dass wenigstens eines der vorgesehenen Abschlusstücke 13 lösbar mit der wenigstens einen ersten Führungsschiene 4 verbindbar ist, vorzugsweise über wenigstens ein weiteres Verbindungsstück 8a, welches identisch zu dem wenigstens einen Verbindungsstück 8, über welches die beiden Schienenstücke 4a, 4b der wenigstens einen ersten Führungsschiene 4 lösbar verbindbar sind, ausgebildet ist.

Bei einem Führungssystem 1 kann außerdem vorgesehen sein, dass alle Bestandteile, aus denen das Führungssystem 1 zusammensetzbar ist, eine maximale Länge von 1200 mm und eine maximale Breite von 800 mm aufweisen, so dass sie zu Versandzwecken auf einer Europoolpalette anordenbar sind.

### Bezugszeichenliste:

- 1: Führungssystem
- 2: Möbeltüre
- 2a: erstes Türblatt
- 2b: zweites Türblatt
- 3: feststehendes Möbelteil
- 4: erste Führungsschiene
- 4a: erstes Schienenstück
- 4b: zweites Schienenstück
- 5: Laufwagen
- 6a, 6b: Wälzkörper
- 7a, 7b: Lauffläche
- 8: Verbindungsstück
- 8a: weiteres Verbindungsstück
- 9: Adapterstück
- 10, 11: Enden der ersten Führungsschiene
- 12, 13: Abschlussstück
- 14: weitere Führungsschiene
- 15: Träger
- 16: Möbel
- 17: Falttürscharniere
- 18: Aufnahmebereich
- 19: Bestandteile einer Küche
- 20: Kleideraufbewahrungsvorrichtung
- 21: Aufnahmeschacht
- 22: Steg
- 23: Transfervorrichtung
- 24: Beschlagteil
- 25: Trägerprofil
- 26: Steuerrolle
- 27: Möbelwand
- 28: Scharniere
- 29: Madenschrauben
- 30: selbstschneidende Schrauben
- 31: Fläche
- 32: Schrauben
- 33: Mittelsteg
- 34: vertikale Trägerstruktur
- 35: länglicher Schlitz
- 36: überstehender Steg

- A1: Abschnitt der Lauffläche 7a
- A2: Abschnitt der Lauffläche 7b
- L: Längsrichtung
- K1: Keil
- K2: Keil
- G1: Gegenform
- G2: Gegenform
- M8: Mittelebene
- M9: Mittelebene
- V: vertikale Achse
- F: dem Keil K1 nachempfundene Form der Schienenstücke

## Patentansprüche

1. Führungssystem (1) zur Führung einer Möbeltüre (2), insbesondere einer Falttür oder Falt-Schiebe-Tür, relativ zu einem feststehenden Möbelteil (3), mit wenigstens einer ersten Führungsschiene (4) und wenigstens einem Laufwagen (5), welcher mit der Möbeltüre (2) verbindbar ist und welcher wenigstens einen Wälzkörper (6a, 6b) aufweist, über den der wenigstens eine Laufwagen (5) an der wenigstens einen ersten Führungsschiene (4) verfahrbar gelagert ist, wobei die wenigstens eine erste Führungsschiene (4) wenigstens eine Lauffläche (7a, 7b) für den wenigstens einen Wälzkörper (6a, 6b) des wenigstens einen Laufwagens (5) aufweist, wobei die wenigstens eine erste Führungsschiene (4) in Längsrichtung (L) aus zumindest einem ersten (4a) und einem zweiten Schienenstück (4b) zusammengesetzt ist, wobei die beiden Schienenstücke (4a, 4b) über wenigstens ein Verbindungsstück (8) lösbar verbindbar sind, an welchem ein Abschnitt (A1, A2) der wenigstens einen Lauffläche (7a, 7b) für den wenigstens einen Wälzkörper (6a, 6b) des wenigstens einen Laufwagens (5) ausgebildet ist, wobei die Schienenstücke (4a, 4b) der wenigstens einen ersten Führungsschiene (4) mit dem wenigstens einen Verbindungsstück (8) jeweils über wenigstens eine Positioniervorrichtung (K1, K2, G1, G2) relativ zueinander positionierbar sind, wobei die wenigstens eine Positioniervorrichtung (K1, K2, G1, G2) wenigstens einen Keil (K1, K2) und wenigstens eine korrespondierende Gegenform (G1, G2) aufweist, und die Schienenstücke (4a, 4b) der wenigstens einen ersten Führungsschiene (4) jeweils zumindest ein Adapterstück (9) aufweisen, über welches die Schienenstücke (4a, 4b) mit dem wenigstens einen Verbindungsstück (8) lösbar verbindbar sind, vorzugsweise über eine Schraub- und/oder Klemmverbindung, wobei die zumindest einen Adapterstücke (9) den wenigstens einen Keil (K1) aufweisen, und wobei das wenigstens eine Verbindungsstück (8) spiegelsymmetrisch zu einer Mittelebene (M8) ausgebildet ist, **dadurch gekennzeichnet, dass** die zumindest einen Adapterstücke (9) weitere Keile (K2) aufweisen, die bei der Verbindung der zumindest einen Adapterstücke (9) mit dem wenigstens einen Verbindungsstück (8) mit weiteren Gegenformen (G2) des wenigstens einen Verbindungsstücks (8) zusammenwirken, und dass das wenigstens eine Verbindungsstück (8) einen Mittelsteg (33) aufweist, sodass die zumindest einen Adapterstücke (9) bei der Verbindung über das wenigstens eine Verbindungsstück (8) nicht aneinander anliegen.

2. Führungssystem (1) nach Anspruch 1, wobei das jeweils zumindest eine Adapterstück (9) spiegelsymmetrisch zu einer Mittelebene (M9) ausgebildet ist.

3. Führungssystem (1) nach einem der Ansprüche 1 bis 2, wobei das jeweils zumindest eine Adapterstück (9) lösbar mit dem jeweiligen Schienenstück (4a, 4b) verbindbar ist, vorzugsweise über eine Schraub- und/oder Klemmverbindung.

4. Führungssystem (1) nach Anspruch 3, wobei das jeweils zumindest eine Adapterstück (9) bei der lösbaren Verbindung mit dem jeweiligen Schienenstück (4a, 4b) in Richtung der wenigstens einen Lauffläche (7a, 7b) für den wenigstens einen Wälzkörper (6a, 6b) des wenigstens einen Laufwagens (5) bewegbar ist.

5. Führungssystem (1) nach einem der Ansprüche 1 bis 4, wobei das jeweils zumindest eine Adapterstück (9) im montierten Zustand von dem jeweiligen Schienenstück (4a, 4b) und dem wenigstens einen Verbindungsstück (8) nach außen hin im Wesentlichen verdeckt ist.

6. Führungssystem (1) nach einem der Ansprüche 1 bis 5, wobei die Schienenstücke (4a, 4b) der wenigstens einen ersten Führungsschiene (4) als Hohlkammerprofil ausgebildet sind, vorzugsweise wobei die vorgesehenen Adapterstücke (9) zumindest bereichsweise in Endabschnitten der Schienenstücke (4a, 4b) aufnehmbar sind.

7. Führungssystem (1) nach einem der Ansprüche 1 bis 6, wobei wenigstens eines der vorgesehenen Schienenstücke (4a, 4b) der wenigstens einen ersten Führungsschiene (4) in seiner Länge anpassbar ist, wobei die Verbindbarkeit mit weiteren Schienenstücken (4a, 4b) erhalten bleibt.

8. Führungssystem (1) nach einem der Ansprüche 1 bis 7, wobei alle Bestandteile, aus denen das Führungssystem (1) zusammensetzbar ist, eine maximale Länge von 1200 mm und eine maximale Breite von 800 mm aufweisen, so dass sie zu Versandzwecken auf einer Europoolpalette anordenbar sind.

9. Führungssystem (1) nach einem der Ansprüche 1 bis 8, wobei die wenigstens eine erste Führungsschiene (4) an einem oder an beiden Enden (10, 11) ein Abschlussstück (12, 13) aufweist.

10. Führungssystem (1) nach Anspruch 9, wobei wenigstens eines der vorgesehenen Abschlusstücke (12, 13) lösbar mit der wenigstens einen ersten Führungsschiene (4) verbindbar ist, vorzugsweise über wenigstens ein weiteres Verbindungsstück (8a), welches identisch zu dem wenigstens einen Verbindungsstück (8), über welches die beiden Schienenstücke (4a, 4b) der wenigstens einen ersten Führungsschiene (4) lösbar verbindbar sind, ausgebildet ist.

11. Führungssystem (1) nach einem der Ansprüche 1 bis 10, wobei wenigstens eine weitere Führungsschiene (14) und wenigstens ein Träger (15) vorgesehen sind, wobei der wenigstens eine Träger (15) an der wenigstens einen weiteren Führungsschiene (14) verfahrbar gelagert ist, auf oder an dem wenigstens einen Träger (15) der wenigstens eine Laufwagen (5) anordenbar ist, und der wenigstens eine Träger (15) zumindest bereichsweise in der Verlängerung zur ersten Führungsschiene (4) anordenbar ist.

12. Möbel (16) mit wenigstens einer Möbeltüre (2), insbesondere einer Falttür oder Falt-Schiebe-Tür, wenigstens einem feststehenden Möbelteil (3) und wenigstens einem Führungssystem (1) nach einem der Ansprüche 1 bis 11 zur Führung der wenigstens einen Möbeltüre (2) relativ zu dem wenigstens einen feststehenden Möbelteil (3).

## Claims

1. A guide system (1) for guiding a furniture door (2), in particular a folding door or a folding-sliding door, relative to a stationary furniture part (3), comprising at least one first guide rail (4) and at least one running carriage (5) which can be connected to the furniture door (2) and which has at least one rolling body (6a, 6b), by way of which the at least one running carriage (5) is mounted moveably on the at least one first guide rail (4), wherein the at least one first guide rail (4) has at least one running surface (7a, 7b) for the at least one rolling body (6a, 6B) of the at least one running carriage (5), wherein the at least one first guide rail (4) is composed in the longitudinal direction (L) of at least a first rail portion (4a) and a second rail portion (4b), wherein the two rail portions (4a, 4b) can be releasably connected by way of at least one connecting portion (8) at which there is provided a portion (A1, A2) of the at least one running surface (7a, 7b) for the at least one rolling body (6a, 6b) of the at least one running carriage (5),
wherein the rail portions (4a, 4b) of the at least one first guide rail (4) can be positioned relative to each other with the at least one connecting portion (8) by way of at least one respective positioning device (K1, K2, G1, G2), wherein the at least one positioning device (K1, K2, G1, G2) has at least one wedge (K1, K2) and at least one corresponding counterpart shape (G1, G2), and the rail portions (4a, 4b) of the at least one first guide rail (4) each have at least one adaptor portion (9), by way of which the rail portions (4a, 4b) can be releasably connected to the at least one connecting portion (8), preferably by way of a screw and/or clamping connection, wherein the at least one adaptor portions (9) have at least one wedge (K1) and wherein the at least one connecting portion (8) is of a mirror-image symmetrical relationship relative to a central plane (M8),
**characterized in that** the at least one adaptor portions (9) have further wedges (K2) which, when the adaptor portions (9) are connected to the at least one connecting portion (8), cooperate with further counterpart shapes (G2) of the at least one connecting portion (8) and **in that** the at least one connecting portion (8) has a central bar (33) so that the at least one adaptor portions (9) do not bear against each other upon being connected by way of the at least one connecting portion (8).

2. The guide system (1) according to claim 1, wherein the respective at least one adaptor portion (9) is of a mirror-image symmetrical configuration relative to a central plane (M9) .

3. The guide system (1) according to one of claims 1 to 2, wherein the respective at least one adaptor portion (9) can be releasably connected to the respective rail portion (4a, 4b), preferably by way of a screw and/or clamping connection.

4. The guide system (1) according to claim 3, wherein the respective at least one adaptor portion (9) in the releasable connection to the respective rail portion (4a, 4b) is moveable in the direction of the at least one running surface (7a, 7b) for the at least one rolling body (6a, 6b) of the at least one running carriage (5).

5. The guide system (1) according to one of claims 1 to 4, wherein the respective at least one adaptor portion (9) in the assembled state is substantially concealed outwardly by the respective rail portion (4a, 4b) and the at least one connecting portion (8).

6. The guide system (1) according to one of claims 1 to 5, wherein the rail portions (4a, 4b) of the at least one first guide rail (4) are in the form of a hollow chamber profile member, preferably wherein possibly provided adaptor portions (9) can be received at least region-wise in end parts of the rail portions (4a, 4b).

7. The guide system (1) according to one of claims 1 to 6, wherein at least one of the provided rail portions (4a, 4b) of the at least one first guide rail (4) can be adapted in respect of its length, with connectability to further rail portions (4a, 4b) being retained.

8. The guide system (1) according to one of claims 1 to 7, wherein all component parts from which the guide system (1) can be composed are of a maximum length of 1200 mm and a maximum width of 800 mm so that they can be arranged for dispatch purposes on an Europool pallet.

9. The guide system (1) according to one of claims 1 to 8, wherein the at least one first guide rail (4) has a termination portion (12, 13) at one or at both ends (10, 11) .

10. The guide system (1) according to claim 9, wherein at least one of the provided termination portions (12, 13) can be releasably connected to the at least one first guide rail (4), preferably by way of at least one further connecting portion (8a) which is identical to the at least one connecting portion (8), by way of which the two rail portions (4a, 4b) of the at least one first guide rail (4) can be releasably connected.

11. The guide system (1) according to one of claims 1 to 10, wherein there are provided at least one further guide rail (14) and at least one carrier (15), wherein the at least one carrier (15) is mounted moveably to the at least one further guide rail (14), the at least one running carriage (5) can be arranged on or at the at least one carrier (15) and the at least one carrier (15) can be arranged at least region-wise in the prolongation in relation to the first guide rail (4) .

12. An article of furniture (16) having at least one furniture door (2), in particular a folding door or a folding-sliding door, at least one stationary furniture part (3) and at least one guide system (1) according to one of claims 1 to 11 for guiding the at least one furniture door (2) relative to the at least one stationary furniture part (3).

## Revendications

1. Système de guidage (1) pour le guidage d'une porte de meuble (2), en particulier d'une porte pliante ou porte pliante-coulissante, par rapport à une partie de meuble (3) fixe, avec au moins un premier rail de guidage (4) et au moins un chariot (5) qui peut être relié à la porte de meuble (2) et qui présente au moins un corps de roulement (6a, 6b), par le biais duquel l'au moins un chariot (5) est logé de manière déplaçable au niveau de l'au moins un premier rail de guidage (4), dans lequel l'au moins un premier rail de guidage (4) présente au moins une surface de roulement (7a, 7b) pour l'au moins un corps de roulement (6a, 6b) de l'au moins un chariot (5), dans lequel l'au moins un premier rail de guidage (4) est composé dans le sens longitudinal (L) d'au moins une première (4a) et d'une seconde pièce de rail (4b), dans lequel les deux pièces de rail (4a, 4b) peuvent être reliées de manière amovible par le biais d'au moins une pièce de liaison (8), au niveau de laquelle une section (A1, A2) de l'au moins une surface de roulement (7a, 7b) est réalisée pour l'au moins un corps de roulement (6a, 6b) de l'au moins un chariot (5), dans lequel les pièces de rail (4a, 4b) de l'au moins un premier rail de guidage (4) peuvent être positionnées l'une par rapport à l'autre avec l'au moins une pièce de liaison (8) respectivement par le biais d'au moins un dispositif de positionnement (K1, K2, G1, G2), dans lequel l'au moins un dispositif de positionnement (K1, K2, G1, G2) présente au moins un coin (K1, K2) et au moins une forme antagoniste (G1, G2) correspondante,
et les pièces de rail (4a, 4b) de l'au moins un premier rail de guidage (4) présentent respectivement au moins une pièce d'adaptateur (9), par le biais de laquelle les pièces de rail (4a, 4b) peuvent être reliées de manière amovible à l'au moins une pièce de liaison (8), de préférence par le biais d'une liaison vissée et/ou serrée, dans lequel les au moins une pièce d'adaptateur (9) présentent l'au moins un coin (K1), et dans lequel l'au moins une pièce de liaison (8) est réalisée de manière symétrique par rapport à un plan médian (M8), **caractérisé en ce que** les au moins une pièce d'adaptateur (9) présentent d'autres coins (K2) qui coagissent lors de la liaison des au moins une pièce d'adaptateur (9) avec l'au moins une pièce de liaison (8) avec d'autres formes antagonistes (G2) de l'au moins une pièce de liaison (8), et **en ce que** l'au moins une pièce de liaison (8) présente une nervure médiane (33) de sorte que les au moins une pièce d'adaptateur (9) ne reposent pas l'une contre l'autre lors de la liaison par le biais de l'au moins une pièce de liaison (8).

2. Système de guidage (1) selon la revendication 1, dans lequel la respectivement au moins une pièce d'adaptateur (9) est réalisée de manière symétrique par rapport à un plan médian (M9).

3. Système de guidage (1) selon l'une quelconque des revendications 1 à 2, dans lequel la respectivement au moins une pièce d'adaptateur (9) peut être reliée de manière amovible à la pièce de rail (4a, 4b) respective, de préférence par le biais d'une liaison vissée et/ou serrée.

4. Système de guidage (1) selon la revendication 3, dans lequel la respectivement au moins une pièce d'adaptateur (9) est mobile lors de la liaison amovible avec la pièce de rail (4a, 4b) respective en direction de l'au moins une surface de roulement (7a, 7b) pour l'au moins un corps de roulement (6a, 6b) de l'au moins un chariot (5).

5. Système de guidage (1) selon l'une quelconque des revendications 1 à 4, dans lequel la respectivement au moins une pièce d'adaptateur (9) est sensiblement recouverte vers l'extérieur dans l'état monté par la pièce de rail (4a, 4b) respective et l'au moins une pièce de liaison (8).

6. Système de guidage (1) selon l'une quelconque des revendications 1 à 5, dans lequel les pièces de rail (4a, 4b) de l'au moins un premier rail de guidage (4) sont réalisées comme profil à chambre creuse, de préférence dans lequel les pièces d'adaptateur (9) prévues peuvent être reçues au moins par endroits dans des sections d'extrémité des pièces de rail (4a, 4b).

7. Système de guidage (1) selon l'une quelconque des revendications 1 à 6, dans lequel au moins une des pièces de rail (4a, 4b) prévues de l'au moins un premier rail de guidage (4) peut être adaptée dans sa longueur, dans lequel la capacité de liaison avec d'autres pièces de rail (4a, 4b) reste maintenue.

8. Système de guidage (1) selon l'une quelconque des revendications 1 à 7, dans lequel tous les constituants, desquels le système de guidage (1) peut être composé, présentent une longueur maximale de 1 200 mm et une largeur maximale de 800 mm de sorte qu'ils puissent être agencés à des fins d'envoi sur une palette Europool.

9. Système de guidage (1) selon l'une quelconque des revendications 1 à 8, dans lequel l'au moins un premier rail de guidage (4) présente à une ou aux deux extrémités (10, 11) une pièce de terminaison (12, 13).

10. Système de guidage (1) selon la revendication 9, dans lequel au moins une des pièces de terminaison (12, 13) prévues peut être reliée de manière amovible à l'au moins un premier rail de guidage (4), de préférence par le biais d'au moins une autre pièce de liaison (8a) qui est réalisée de manière identique à l'au moins une pièce de liaison (8), par le biais de laquelle les deux pièces de rail (4a, 4b) de l'au moins un premier rail de guidage (4) peuvent être reliées de manière amovible.

11. Système de guidage (1) selon l'une quelconque des revendications 1 à 10, dans lequel au moins un autre rail de guidage (14) et au moins un support (15) sont prévus, dans lequel l'au moins un support (15) est logé de manière mobile au niveau de l'au moins un autre rail de guidage (14), l'au moins un chariot (5) peut être agencé sur ou au niveau de l'au moins un support (15), et l'au moins un support (15) peut être agencé au moins par endroits dans le prolongement du premier rail de guidage (4).

12. Meuble (16) avec au moins une porte de meuble (2), en particulier une porte pliante ou porte pliante-coulissante, au moins une partie de meuble (3) fixe et au moins un système de guidage (1) selon l'une quelconque des revendications 1 à 11 pour le guidage de l'au moins une porte de meuble (2) par rapport à l'au moins une partie de meuble (3) fixe.
